# EUROPÄISCHE PATENTSCHRIFT

(11) **EP 4 542 765 B1**
(45) Veröffentlichungstag und Bekanntmachung des Hinweises auf die Patenterteilung: **04.03.2026**
(21) Anmeldenummer: 23204364.6
(22) Anmeldetag: 18.10.2023
(51) Int. Cl.: H01P 5/22, H01Q 21/24, H01Q 9/04, H01Q 1/22

(54) **ANTENNENANORDNUNG ZUM EMPFANGEN UND SENDEN VON ELEKTROMAGNETISCHEN WELLEN VERSCHIEDENER POLARISATION**
ANTENNA ARRANGEMENT FOR RECEIVING AND TRANSMITTING ELECTROMAGNETIC WAVES WITH DIFFERENT POLARISATIONS
DISPOSITIF D'ANTENNE POUR LA RÉCEPTION ET L'ÉMISSION D'ONDES ÉLECTROMAGNÉTIQUES DE POLARISATIONS DIFFÉRENTES

(43) Veröffentlichungstag der Anmeldung: 23.04.2025
(73) Patentinhaber: SICK AG, 79183 Waldkirch (DE)
(72) Erfinder: Pudenz, Florian, 22359 Hamburg (DE)
(74) Vertreter: Manitz Finsterwald Patent- und Rechtsanwaltspartnerschaft mbB

(56) Entgegenhaltungen:
- KR-B1- 100 976 087
- FERRERO F ET AL: "A Novel Quad-Polarization Agile Patch Antenna", IEEE TRANSACTIONS ON ANTENNAS AND PROPAGATION, IEEE, USA, vol. 57, no. 5, 1 May 2009 (2009-05-01), pages 1563 - 1567, XP011257126, ISSN: 0018-926X
- BERGERON JARRAH ET AL: "Microstrip antenna system for arbitrary polarization reconfigurability", THE 8TH EUROPEAN CONFERENCE ON ANTENNAS AND PROPAGATION (EUCAP 2014), EUROPEAN ASSOCIATION ON ANTENNAS AND PROPAGATION, 6 April 2014 (2014-04-06), pages 1913 - 1917, XP032643050, DOI: 10.1109/EUCAP.2014.6902173

## Beschreibung

Die Erfindung betrifft eine Antennenanordnung zum Empfangen und Senden von elektromagnetischen Wellen verschiedener Polarisation sowie ein entsprechendes Verfahren und eine Kopplerschaltung.

Solche Antennenanordnungen können ein Speisenetzwerk umfassen. Ein Speisenetzwerk dient dazu, Signale einer Sende-Empfangs-Einheit mit möglichst geringen Verlusten an mehr als einem Speisepunkt in eine Antennenstruktur einzukoppeln. Das Speisenetzwerk sorgt z.B. mittels einer Kopplerschaltung dafür, dass vordefinierte Anteile des Eingangssignals an den Ausgängen des Netzwerks mit einem gewünschten Phasenwinkel anliegen, um eine gewünschte Polarisation des ausgesendeten Signals zu erhalten. Je geringer dabei die Verluste im Netzwerk (für Signalaufteilung und Weiterleitung) sind, desto höher ist die Amplitude des Ausgangssignals bzw. der Ausgangssignale, welches der Antenne zugeführt werden. Insbesondere bei RFID-Antennen tritt dieser Effekt verstärkt auf, da für Sende- und Empfangsbetrieb die gleiche Antenne (des RFID-Readers) genutzt wird.

Je nach Anwendungsfall können unterschiedliche Polarisationen von Vorteil sein. Wenn die Ausrichtung eines Transponders nicht bekannt ist, bietet die Verwendung einer zirkular polarisierten Antenne, d.h. einer Antenne, welche zirkular polarisierte elektromagnetische Wellen empfängt und aussendet, deutliche Vorteile, da die Varianz in Orientierung des Transponders besser ausgeglichen werden kann, sodass Informationen besser gelesen werden können. Da die Transponder aber in den meisten Fällen nur eine linear polarisierte Antenne aufweisen, kann der Transponder (im Idealfall) nur die Hälfte der empfangenen Energie der elektromagnetischen Welle aufnehmen. In Anwendungsfällen in denen die Transponder eine vorgegebene, bekannte Ausrichtung zum Reader haben, wäre es somit vorteilhaft im Reader eine Antenne mit linearer Polarisation zu verwenden, sodass bei richtiger Ausrichtung (des Readers in Bezug auf den Transponder) der Transponder mehr Energie aufnehmen kann, sodass eine größere Identifikationsreichweite erzielt wird.

Folglich besteht ein Bedürfnis nach einer Antennenanordnung, welche Signale unterschiedlicher Polarisation erzeugen kann.

Das Paper von FERRERO ET AL: "A Novel Quad-Polarization Agile Patch Antenna", 1. Mai 2009, XP011257126 beschreibt ein Mikrostreifen-Antennendesign, das durch einen abstimmbaren Koppler vertikale, horizontale sowie rechts- oder linksdrehende zirkulare Polarisation erzeugen kann, indem der Betriebsmodus des Kopplers durch das Umschalten der Vorspannung von zwei Varaktordioden geändert wird. Das Paper von BERGERON JARRAH ET AL: "Microstrip antenna system for arbitrary polarization reconfigurability", 6. April 2014, XP032643050 bezieht sich auf ein Mikrostreifen-Antennensystem, das dynamische Polarisationsänderungen ermöglicht und ein Netzwerk aus einem PIN-Diodenschalter, einem variablen Leistungsverteiler und zwei variablen Phasenschiebern verwendet, um Phasen und Amplituden anzupassen.

Es ist eine der Erfindung zugrundeliegende Aufgabe eine verbesserte Antennenanordnung sowie ein verbessertes Verfahren zum Empfangen und Senden von elektromagnetischen Wellen verschiedener Polarisation sowie eine entsprechende Kopplerschaltung bereitzustellen.

Diese Aufgabe wird durch die Gegenstände der unabhängigen Ansprüche gelöst.

Die Erfindung bezieht sich auf eine Kopplerschaltung nach Anspruch 1 sowie eine Antennenanordnung nach Anspruch 11 und ein Verfahren zum Senden von elektromagnetischen Wellen verschiedener Polarisation nach Anspruch 12.

Anders ausgedrückt als im Anspruch 1 sind der erste und dritte Knotenpunkt sowie der zweite und vierte Knotenpunkt fest und bevorzugt direkt mittels der ersten bzw. dritten Leitung miteinander elektrisch gekoppelt. Die elektrische Verbindung zwischen dem ersten und zweiten Knotenpunkt sowie zwischen dem dritten und vierten Knotenpunkt kann über die erste Schaltvorrichtung bzw. die zweite Schaltvorrichtung wahlweise hergestellt werden. Beispielsweise kann die erste Schaltvorrichtung derart geschaltet werden, dass eine elektrische Verbindung zwischen dem ersten und dem zweiten Knotenpunkt über die zweite Leitung (und insbesondere die erste Schaltvorrichtung) hergestellt werden kann. Dieser Zustand ist unten als Kopplungszustand der Schaltvorrichtung beschrieben. Die erste Schaltvorrichtung kann aber auch so betrieben werden, dass keine elektrische Verbindung zwischen dem ersten und zweiten Knotenpunkt besteht, was nachfolgend Entkopplungszustand genannt wird. Dies gilt entsprechend für die zweite Schaltvorrichtung und den dritten und vierten Knotenpunkt.

Der Signaleingang ist bevorzugt immer nur entweder mit dem ersten Kopplereingang oder nur mit dem zweiten Kopplereingang koppelbar.

Gemäß einer ersten Ausführungsform ist die Kopplerschaltung in einem Entkopplungsmodus und in einem Kopplungsmodus betreibbar, wobei die Kopplerschaltung in dem Entkopplungsmodus derart ausgebildet ist, dass die erste und zweite Schaltvorrichtung in einem Entkopplungszustand betrieben werden, sodass der Signaleingang nur mit dem ersten oder zweiten Kopplerausgang verbunden ist.

Dabei ist die Antenne in dem Entkopplungsmodus bevorzugt ausgebildet, eine linearpolarisierte elektromagnetische Welle auszusenden. Zudem kann die Kopplerschaltung in einem Kopplungsmodus derart ausgebildet sein, dass die erste und/oder zweite Schaltvorrichtung in einem Kopplungszustand betrieben werden, sodass der Signaleingang mit dem ersten und zweiten Kopplerausgang verbunden ist, wobei die Antenne in dem Kopplungsmodus bevorzugt ausgebildet ist, eine zirkularpolarisierte oder elliptisch-polarisierte elektromagnetische Welle auszusenden.

Im Entkopplungsmodus ist also beispielsweise der erste Knotenpunkt nur mit einem weiteren Knotenpunkt elektrisch gekoppelt, nämlich dem dritten Knotenpunkt. Der zweite Knotenpunkt kann entsprechend nur mit dem vierten Knotenpunkt elektrisch gekoppelt sein. Das entweder am ersten oder zweiten Kopplereingang anliegende Eingangssignal wird dann nur an einen Kopplerausgang weitergeleitet, nämlich entweder den ersten oder den zweiten Kopplerausgang. Die Antenne erhält das Eingangssignal dementsprechend nur an einem Speisepunkt, wodurch bevorzugt eine linearpolarisierte elektromagnetische Welle von der Antenne erzeugt wird.

Im Kopplungsmodus hingegen kann ein Eingangssignal an einem Kopplereingang auf beide Kopplerausgänge aufgeteilt werden. Hierzu wird beispielhaft von einem Eingangssignal an dem ersten Kopplereingang und damit an dem ersten Knotenpunkt ausgegangen. Zudem wird hier beispielhaft davon ausgegangen, dass die erste bis vierte Leitung jeweils einen Phasenversatz von 90° erzeugen.

Im Kopplungsmodus kann das Eingangssignal vom ersten Knotenpunkt zum dritten Knotenpunkt über die erste Leitung gelangen und kann dabei einen Phasenversatz von 90° erfahren. Zugleich kann das Eingangssignal über die zweite und dritte Leitung zum vierten Knotenpunkt gelangen und erfährt dabei zweimal einen Phasenversatz von 90°, also insgesamt 180°. Das Eingangssignal teilt sich dementsprechend auf zwei Speisepunkte der Antenne auf, wobei die Signale an den beiden Speisepunkten zueinander 90° Phasenversatz aufweisen und es auf diese Weise ermöglicht wird, z.B. eine zirkularpolarisierte Welle auszusenden.

Die Antennenanordnung ist somit in der Lage, mittels der ersten und der zweiten Schaltvorrichtung unterschiedliche Betriebsmodi einzustellen, in denen unterschiedliche Ausgangssignale an den Kopplerausgängen bereitgestellt werden, indem die Weiterleitung des Eingangssignals, beispielsweise eines Hochfrequenzsignals, basierend auf dem Zustand der Schaltvorrichtungen festgelegt wird. Insbesondere wird je nach Betriebszustand der ersten und zweiten Schaltvorrichtung festgelegt, an welchen Kopplerausgängen ein Ausgangssignal bereitgestellt wird. Ferner kann abhängig von dem Betriebszustand der Schaltvorrichtungen die Phase und/oder Amplitude der Ausgangssignale der Kopplerausgänge, insbesondere in Bezug auf das Eingangssignal, eingestellt werden, wobei der Zustand der Schaltvorrichtungen festlegt, ob das Eingangssignal geteilt wird oder nicht. Der Betriebszustand der jeweiligen Schaltvorrichtung kann beispielsweise mittels einer Steuerung der Antennenanordnung gesteuert werden. Wenn im Folgenden von einem "Phasenversatz" gesprochen wird, wird hiermit - falls nicht anders angegeben - insbesondere ein Phasenversatz in Bezug auf das Eingangssignal beschrieben.

Der Phasenversatz der am ersten und zweiten Kopplerausgang ausgegebenen Ausgangssignale in Bezug auf die Phase des Eingangssignals ist insbesondere von der elektrischen Länge der Leitungen abhängig. Die "elektrische Länge" einer elektrischen Leitung bezieht sich auf die Länge der Leitung, durch die das Signal übertragen wird. Elektrische Signale, die durch Leitungen propagieren, unterliegen verschiedenen Phasenverschiebungen, Verzögerungen und Verformungen. Der Phasenversatz hängt insbesondere von der elektrischen Länge der Leitung ab. Nachfolgend kann der Begriff elektrische Länge auch gleichbedeutend mit einem durch eine elektrische Leitung oder ein elektrisches Bauteil verursachten Phasenversatz verwendet werden.

Ferner ist die Amplitude der am ersten und zweiten Kopplerausgang ausgegebenen Ausgangssignale insbesondere von der Impedanz der Leitungen sowie von der Amplitude des Eingangssignals abhängig.

Unter Ausnutzung der vorstehenden Eigenschaften kann das am Signaleingang anliegende Hochfrequenzsignal derart mittels der Kopplerschaltung weitergeleitet und angepasst werden, dass unterschiedliche Ausgangssignale an den Kopplerausgängen bereitgestellt werden.

Im Folgenden wird davon ausgegangen, dass der Signaleingang mit dem ersten Kopplereingang verbunden ist. Eine entsprechende Funktionsweise der Kopplerschaltung kann jedoch auch erreicht werden, wenn der Signaleingang mit dem zweiten Kopplerausgang verbunden ist, wobei die im folgenden beschriebenen Ausgangssignale an den Kopplerausgängen dann vertauscht wären. Insbesondere kann, in Abhängigkeit davon, an welchem Kopplereingang das Eingangssignal anliegt, eine Polarisationsrichtung, d.h. linkszirkulierend oder rechtszirkulierend, und/oder ein Polarisationswinkel, beispielsweise einer linearpolarisierten elektromagnetische Welle, festgelegt werden.

Wird die Schaltvorrichtung in dem Kopplungsmodus betrieben, d.h. wenn sich die erste und/oder zweite Schaltvorrichtung in dem Kopplungszustand befinden, d.h. in einem Zustand, in dem eine elektrische Verbindung zwischen dem ersten und zweiten Knotenpunkt und/oder dem dritten und vierten Knotenpunkt besteht, beispielsweise indem ein Schalter einer jeweiligen Schaltvorrichtung geschlossen ist, so kann die Verarbeitung des am Signaleingang anliegenden Hochfrequenzsignal wie folgt erfolgen:
Das Eingangssignal kann über den ersten Kopplereingang und über die erste Leitung an den ersten Kopplerausgang geleitet werden, sodass an dem ersten Kopplerausgang ein Ausgangssignal anliegt, welches einem gewandelten, insbesondere phasenverschobenen und amplitudenveränderten, Eingangssignal entspricht. Das Ausgangssignal des ersten Kopplerausgangs weist somit insbesondere einen der elektrischen Länge der ersten Leitung entsprechenden Phasenversatz und eine jeweilige Amplitude auf.

Ferner kann das Eingangssignal über zwei mögliche Pfade an den zweiten Kopplerausgang geleitet werden, wobei das Eingangssignal über beide Pfade an den zweiten Kopplerausgang geleitet werden kann, wenn sowohl die erste als auch die zweite Schaltvorrichtung im Kopplungszustand betrieben werden. Alternativ kann das Eingangssignal nur über einen der beiden Pfade an den zweiten Kopplerausgang geleitet werden kann, wenn eine der beiden Schaltvorrichtung im Entkopplungszustand und die andere der beiden Schaltvorrichtungen im Kopplungszustand betrieben wird. Im Folgenden wird der Fall beschrieben, wenn das Eingangssignal über beide Pfade an den zweiten Kopplerausgang geleitet wird.

Das Eingangssignal kann beispielsweise über einen ersten Pfad von dem ersten Knotenpunkt über die zweite Leitung an den zweiten Knotenpunkt und von dem zweiten Knotenpunkt über die dritte Leitung an den vierten Knotenpunkt geleitet werden. Darüber hinaus kann das Eingangssignal über einen zweiten Pfad von dem ersten Knotenpunkt über die erste Leitung an den dritten Knotenpunkt und von dem dritten Knotenpunkt über die vierte Leitung an den vierten Knotenpunkt geleitet werden. Insbesondere werden somit an dem vierten Knotenpunkt das über den ersten Pfad und über den zweiten Pfad geleitete Eingangssignal zusammengeführt, sodass das am zweiten Kopplerausgang ausgegebene Ausgangssignal einer Addition der über den ersten Pfad und über den zweiten Pfad übertragenen Signale entspricht. Insbesondere ist dabei die elektrische Länge des ersten Pfads, d.h. die gemeinsame elektrische Länge der zweiten Leitung einschließlich der elektrischen Länge der ersten Schaltvorrichtung und der dritten Leitung, zumindest im Wesentlichen gleich der elektrischen Länge des zweiten Pfads, d.h. der gemeinsamen elektrischen Länge der ersten Leitung und der vierten Leitung einschließlich der elektrischen Länge der zweiten Schaltvorrichtung. Insbesondere ist damit der Phasenversatz der über den ersten Pfad und über den zweiten Pfad übertragenen Signale gleich groß. Ferner können auch die kumulierten Impedanzen des ersten Pfad und des zweiten Pfads, d.h. die gemeinsame Impedanz der zweiten Leitung und der dritten Leitung sowie die gemeinsame Impedanz der ersten Leitung und der vierten Leitung, zumindest im Wesentlichen betragsmäßig gleich groß sein.

Insbesondere entspricht der Phasenversatz des zusammengeführten Ausgangssignals des zweiten Kopplerausgangs dem Phasenversatz der über den ersten Pfad und den zweiten Pfad übertragenen Signale. Die Amplitude des Ausgangssignals des zweiten Kopplerausgangs wird insbesondere durch die Impedanzen der jeweiligen Leitungen festgelegt. Das Ausgangssignal des zweiten Kopplerausgangs weist beispielsweise einen der elektrischen Länge des ersten Pfads und/oder des zweiten Pfads entsprechenden Phasenversatz und eine jeweilige Amplitude auf.

Das Ausgangssignal des ersten Kopplerausgangs und das Ausgangssignal des zweiten Kopplerausgangs können somit einen unterschiedlichen Phasenversatz und je nach Impedanz der Leitungen auch eine unterschiedliche Amplitude aufweisen. Dementsprechend kann das Ausgangssignal des ersten Kopplerausgangs und das Ausgangssignal des zweiten Kopplerausgangs über die Speisepunkte der Antenne in die Antenne, beispielsweise eine Patchantenne, eingespeist werden, um eine zirkularpolarisierte oder elliptisch-polarisierte elektromagnetische Welle zu erzeugen und auszusenden. Um eine zirkularpolarisierte oder elliptisch-polarisierte Polarisation zu erzeugen, sind beispielsweise zwei Zuführungsleitungen der Speisepunkte, insbesondere um 90°, versetzt zueinander an der Antenne angebracht. Ein Versatz der Speisepunkte um 90° kann beispielsweise bei einer Patchantenne vorgesehen sein, wobei der Winkel z.B. von einem Mittelpunkt oder Schwerpunkt der Antenne gemessen ist. Die Anordnung der Speisepunkte kann beispielsweise abhängig von der Phasenlage der Ausgangssignale und der Ausgangsimpedanz (Anpassung) der Kopplerschaltung gewählt werden. Insbesondere wird bei einer Patchantenne die Position des Speisepunktes, z.B. zwischen Patchmitte (ca. 0 Ohm) und Patchkante (ca.200 Ohm) so gewählt, dass die Impedanz an die Impedanz der Kopplerschaltung angepasst ist.

Wie oben schon angedeutet, kann bei einem symmetrischen Patchdesign (z.B. Kreis, Quadrat, Achteck und dergleichen) der geometrische Winkel der Anordnung des Speisepunktes in der Patchantenne auch dem Phasenwinkel der Einspeisesignale entsprechen. Beispielsweise werden zwei Eingangssignale mit 90° Phasenoffset bevorzugt in zwei orthogonal zueinander angeordnete Speisepunkte eingebracht. Bei asymmetrischen Patchkonturen, z.B. bei einem Rechteck, Dreieck, Oval und dergleichen, sind andere Ausrichtungen denkbar.

Im Kopplungszustand kann die Kopplerschaltung somit als Branchline-Koppler betrieben werden.

Wird die Schaltvorrichtung in dem Entkopplungsmodus betrieben, d.h. wenn sich die beiden Schaltvorrichtungen in dem Entkopplungszustand befinden, d.h. in einem Zustand, in dem eine elektrische Verbindung zwischen dem ersten und zweiten bzw. dem dritten und vierten Knotenpunkt unterbrochen wird, beispielsweise indem ein Schalter einer jeweiligen Schaltvorrichtung geöffnet ist, so kann die Einspeisung des am Signaleingang anliegenden Hochfrequenzsignals wie folgt erfolgen:
Das Eingangssignal kann über den ersten Kopplereingang und über die erste Leitung an den ersten Kopplerausgang geleitet werden, sodass an dem ersten Kopplerausgang ein Ausgangssignal anliegt, welches einem gewandelten, insbesondere phasenverschobenen und amplitudenveränderten, Eingangssignal entspricht. Das Ausgangssignal des ersten Kopplerausgangs weist somit insbesondere einen der elektrischen Länge der ersten Leitung entsprechenden Phasenversatz und eine jeweilige Amplitude auf. Aufgrund des Entkopplungszustands der Schaltvorrichtungen kann das Eingangssignal nicht zu dem zweiten Kopplerausgang geleitet werden, sodass der zweite Kopplerausgang isoliert wird. Insbesondere wird das Eingangssignal im Wesentlichen vollständig an den ersten Kopplerausgang geleitet. Das Ausgangssignal des ersten Kopplerausgangs kann über einen Speisepunkt der Antenne in die Antenne gespeist werden und führt dazu, dass eine linearpolarisierte elektromagnetische Welle erzeugt und ausgesendet wird. Beispielsweise ist eine Zuführungsleitung des Speisepunkts oder der Speisepunkte in einer geraden Linie oder in einem bestimmten Winkel zur Ausrichtung der Antenne positioniert. Die resultierende Ausstrahlung kann linearpolarisiert, beispielsweise horizontal, vertikal oder in einem beliebigen Winkel anderen Winkel, abhängig von der Ausrichtung der Zuführungsleitung, sein.

Der zweite Kopplereingang kann in beiden Betriebsmodi der Kopplerschaltung insbesondere über einen Abschlusswiederstand gegen Masse kurzgeschlossen werden, um eine möglichst gute Terminierung, insbesondere Totalreflexion des Übertragungssignals, zu erzeugen.

Die erfindungsgemäße Antennenanordnung ermöglicht es somit zwischen einem Modus einer linearen Polarisation, d.h. Entkopplungsmodus, und einem Modus einer zirkularen oder elliptischen Polarisation, d.h. Kopplungsmodus, umzuschalten. Hierdurch kann die Polarisation abhängig von einer jeweiligen Anwendung flexibel umgestellt werden. Wenn beispielsweise mittels einer Antennenanordnung, wie z.B. einem RFID-Reader, eine unbestimmte Anzahl an Transpondern identifiziert werden sollen, kann der RFID-Reader kann in einem ersten "groben" Auslesevorgang mit Hilfe von zirkularpolarisierten RF-Wellen eine erste Anzahl an RFID-Transpondern identifizieren und in einem zweiten "feinen" Auslesevorgang mit Hilfe von linearpolarisierten RF-Wellen, welche eine höhere Sendeleistung als die zirkularpolarisierten RF-Wellen aufweisen, weitere RFID-Transponder identifizieren, welche in dem ersten Auslesevorgang aufgrund der geringeren Sendeleistung nicht identifiziert werden konnten.

Ein weiterer Vorteil der Erfindung liegt insbesondere darin, dass ein standardmäßiger Branchline-Koppler mit wenigen zusätzlichen Bauteilen derart angepasst werden kann, dass sowohl eine lineare Polarisation als auch eine zirkulare oder elliptische Polarisation erzeugt werden kann. Die Erfindung ist somit besonders mit geringem Kostenaufwand und platzsparend realisierbar.

Die Antenne kann insbesondere eine doppelte Bifilarhelixantenne, eine Patchantenne, eine kreuzweise gespeiste Antenne oder eine Quadraturantenne umfassen. Die von der Antenne ausgesendeten elektromagnetischen Wellen können ferner Mikrowellen, Infrarot-Wellen, RF-Wellen und/oder Laserstrahlen oder dergleichen umfassen. Das hochfrequente Eingangssignal kann ferner eine Wellenlänge aufweisen, welche kleiner als 500cm, kleiner als 100cm oder kleiner als 50cm, insbesondere 32 cm, ist. Bevorzugt kann das hochfrequente Eingangssignal eine Frequenz in einem ISM Band (Industrial, Scientific and Medical Band) aufweisen, insbesondere im Frequenzbereich zwischen 902 und 928 MHz.

Gemäß einer weiteren Ausführungsform entspricht eine elektrische Länge der ersten Leitung im Wesentlichen einer elektrischen Länge der dritten Leitung, wobei die elektrische Länge der ersten und/oder dritten Leitung jeweils einer elektrischen Länge L1 entspricht, wobei eine elektrische Länge der zweiten Leitung im Wesentlichen einer elektrischen Länge der vierten Leitung entspricht, wobei die elektrische Länge der zweiten und vierten Leitung jeweils einer elektrischen Länge L2 entspricht, wobei eine elektrische Länge der ersten Schaltvorrichtung im Wesentlichen einer elektrischen Länge der zweiten Schaltvorrichtung entspricht, wobei die elektrische Länge der ersten und zweiten Schaltvorrichtung jeweils einer elektrischen Länge L_{S} entspricht, wobei ein durch die elektrischen Längen L2 und L_{S} gemeinsam verursachter Phasenversatz L_{2S} zumindest im Wesentlichen einem ungeraden ganzzahligen Vielfachen von 90° entspricht. Selbiges kann auch für L1 gelten, also dass L1 einen Phasenversatz verursacht, welcher zumindest im Wesentlichen einem ungeraden ganzzahligen Vielfachen von 90° entspricht.

Somit kann im Kopplungsmodus sichergestellt werden, dass das Ausgangssignal des ersten Kopplerausgangs um eine elektrische Länge L1 phasenversetzt ist, während das Ausgangssignal des zweiten Kopplerausgangs um eine elektrische Länge L_{12S} = L1 + L_{2S} phasenversetzt ist. Insbesondere entspricht der Phasenversatz zwischen dem Ausgangssignal des ersten Kopplerausgangs und dem Ausgangssignal des zweiten Kopplerausgangs der elektrischen Länge L_{2S}, welche einem ungeraden ganzzahligen Vielfachen von 90°, insbesondere 90°, entspricht. Somit weisen auch die an den beiden Speisepunkten der Antenne eingespeisten Signale in Bezug zueinander einen Phasenversatz von 90° auf, sodass eine zirkularpolarisierte oder zumindest elliptisch-polarisierte elektromagnetische Welle ausgesendet wird. Grundsätzlich ist es auch möglich, dass die zweite und vierte Leitung und die erste und zweite Schaltvorrichtung derart ausgebildet sind, dass Phasenversatz L_{2S} einen Wert annimmt, welcher keinem ungeraden ganzzahligen Vielfachen von 90° entspricht. In einem solchen Fall ergibt sich eine elliptisch-polarisierte elektromagnetische Welle. Die elektrischen Längen L2 und Ls werden insbesondere so aufeinander abgestimmt, dass der Phasenversatz L_{2S} keinen Wert annimmt, welcher einem geraden ganzzahligen Vielfachen von 180° entspricht, da in diesem Fall eine linearpolarisierte elektromagnetische Welle erzeugt werden würde.

Gemäß einer weiteren Ausführungsform weisen die erste und dritte Leitung jeweils eine, insbesondere im Wesentlichen betragsmäßig gleiche, erste Impedanz Z₁ auf, wobei die zweite und vierte Leitung jeweils eine, insbesondere im Wesentlichen betragsmäßig gleiche, zweite Impedanz Z₂ aufweisen, wobei die erste Impedanz Z₁ und die zweite Impedanz Z₂ derart ausgewählt sind, dass an dem ersten Kopplerausgang und an dem zweiten Kopplerausgang Ausgangssignale mit im Wesentlichen gleicher Amplitude ausgegeben werden.

Insbesondere werden die Impedanzen Z₁ und Z₂ aufeinander abgestimmt. Bei der Abstimmung der Impedanzen kann ferner eine Impedanz Z_{S} der Schaltvorrichtung berücksichtigt werden, wobei die erste und zweite Schaltvorrichtung vorzugsweise eine im Wesentlichen betragsmäßig gleich große Impedanz aufweisen. Bei der Abstimmung der Impedanzen wird beispielsweise auch berücksichtigt, dass das Ausgangssignal des zweiten Kopplerausgangs im Kopplungsmodus basierend auf einer Zusammenführung des über den ersten Pfad und über den zweiten Pfad geleiteten Eingangssignals erzeugt wird. Z₂ kann beispielsweise 50 Ohm betragen, sodass Z₁ einen gerundeten Wert von 35.35 Ohm annimmt. Die Kopplerschaltung kann beispielsweise derart ausgebildet sein, dass die Leistung des Eingangssignals in zwei amplitudengleiche Teile, d.h. Ausgangssignale, aufgeteilt wird, welche jeweils 3 dB weniger Leistung im Vergleich zum Eingangssignal aufweisen.

Gemäß einer weiteren Ausführungsform ist die Kopplerschaltung in einem Teil-Kopplungsmodus betreibbar, in dem die erste Schaltvorrichtung in dem Kopplungszustand und die zweite Schaltvorrichtung in dem Entkopplungszustand betrieben werden oder umgekehrt, wobei die Antenne dazu ausgebildet ist, in dem Teil-Kopplungsmodus eine elliptisch-polarisierte elektromagnetische Welle auszusenden.

In dem Teil-Kopplungsmodus kann das Eingangssignal somit nur über den ersten Pfad oder den zweiten Pfad an den zweiten Kopplerausgang geleitet werden. Folglich wirkt sich dies auch auf die Amplitude des Ausgangssignals der zweiten Kopplerausgangs aus. Insbesondere ist die Amplitude der Ausgangssignals des ersten Kopplerausgangs ungleich der Amplitude des Ausgangssignals des zweiten Kopplerausgangs. Ferner kann auch der Phasenversatz zwischen dem Ausgangssignal des ersten Kopplerausgangs und dem Ausgangssignal des zweiten Kopplerausgangs in dem Teil-Kopplungsmodus ungleich einem ungeraden ganzzahligen Vielfachen von 90° sein. Hierdurch kann die durch die Antenne erzeugte elektromagnetische Welle eine elliptische Polarisation aufweisen. Genauer gesagt wird zur Erzeugung einer elliptischen Polarisation bevorzugt nur einer der beiden Schalter im Kopplungsmodus betrieben, wodurch sich an den Ausgängen der Kopplerschaltung zwar Signale mit einem Phasenversatz von 90° Differenz einstellen. Aufgrund der Impedanzunterschiede von L1 und L2 können sich aber unterschiedliche Amplituden ergeben. Beispielsweise für eine symmetrische Patchstruktur bedeutet die Einspeisung an zwei orthogonalen Einspeisepunkten mit 90° Phasenversatz und ungleicher Amplitude, dass eine elliptische Polarisation erzeugt wird. Durch die Verwendung der Kopplerschaltung im Teil-Kopplungsmodus kann somit eine zusätzliche, d.h. elliptische, Polarisation erzeugt werden, welche in manchen Anwendungsfällen erwünscht sein kann, wenn beispielsweise nur ein vordefinierter Bereich mit höherer Sendeleistung abgetastet werden soll.

Gemäß einer weiteren Ausführungsform ist die erste Schaltvorrichtung an einem der ersten Leitung näheren Ende der zweiten Leitung, insbesondere in einer unmittelbaren Nähe des ersten Knotenpunkts, angeordnet und die zweite Schaltvorrichtung an einem der dritten Leitung näheren Ende der vierten Leitung, insbesondere in einer unmittelbaren Nähe des vierten Knotenpunkts, angeordnet ist oder die erste Schaltvorrichtung an einem der dritten Leitung näheren Ende der zweiten Leitung, insbesondere in einer unmittelbaren Nähe des zweiten Knotenpunkts, angeordnet ist und die zweite Schaltvorrichtung an einem der ersten Leitung näheren Ende der vierten Leitung, insbesondere in einer unmittelbaren Nähe des dritten Knotenpunkts, angeordnet ist.

Ferner ist die erste Schaltvorrichtung zwischen einer ersten Subleitung der zweiten Leitung und einer zweiten Subleitung der zweiten Leitung angeordnet und/oder ist die zweite Schaltvorrichtung zwischen einer ersten Subleitung der vierten Leitung und einer zweiten Subleitung der vierten Leitung angeordnet.

Insbesondere sind die erste Subleitung der zweiten Leitung und die zweite Subleitung der zweiten Leitung derart ausgebildet, dass eine durch eine elektrische Länge L21 der ersten Subleitung der zweiten Leitung, durch eine elektrische Länge L22 der zweiten Subleitung der zweiten Leitung und durch die Schaltvorrichtung gemeinsam verursachter Phasenversatz im Wesentlichen einem ungeraden ganzzahligen Vielfachen von 90° entspricht. Insbesondere gilt dies auch für die elektrische Länge L41 der ersten Subleitung der vierten Leitung und eine elektrische Länge L42 der zweiten Subleitung der vierten Leitung. Insbesondere sind die Impedanzen der ersten und zweiten Subleitung für die zweite Leitung und/oder für die vierte Leitung betragsmäßig gleich groß.

Alternativ zur Erfindung kann die erste und/oder zweite Schaltvorrichtung in dem Entkopplungszustand dazu ausgebildet sein, die erste oder zweite Subleitung mit einer Masseleitung, d.h. einem gegen Masse kurzgeschlossenen Leitungselement, zu verbinden. Insbesondere weist die Masseleitung eine Impedanz Z_{M} auf und ist an einem Ende gegen Masse kurzgeschlossen. Dieses zusätzliche Leitungselement kann im Entkopplungsmodus die Übertragungsdämpfung, d.h. die Isolation des zweiten Kopplerausgangs, optimieren, da Fehlanpassungen der Kopplerschaltung, insbesondere der Impedanzen, der elektrischen Längen der Leitungen und der Schaltvorrichtungen, teilweise kompensiert werden können.

Ferner ist die erste und/oder zweite Schaltvorrichtung in dem Entkopplungszustand dazu ausgebildet, die erste oder zweite Subleitung mit einer zusätzlichen Leitung mit offenem Ende zu verbinden. D.h. anstelle eines nicht kontaktierten offenen Ports an der ersten und/oder zweiten Schaltvorrichtung, ist die erste oder zweite Subleitung mit der zusätzlichen Leitung verbunden, welcher ein offenes Ende und eine Impedanz Z₃ aufweist. Auch in dieser Ausführungsform kann das zusätzliche Leitungselement im Entkopplungsmodus die Übertragungsdämpfung, d.h. die Isolation des zweiten Kopplerausgangs, optimieren, da Fehlanpassungen der Kopplerschaltung, insbesondere der Impedanzen, der elektrischen Längen der Leitungen und der Schaltvorrichtungen, teilweise kompensiert werden können.

Insbesondere kann die Wahl des zusätzlichen Leitungselements, d.h. ob die Masseleitung oder die zusätzliche Leitung eingesetzt wird, in Abhängigkeit von dem Typ der Schaltvorrichtung erfolgen, insbesondere in Abhängigkeit von dem durch die Schaltvorrichtung erzeugten Phasengang bzw. Phasenversatz des durchgeleiteten Signals. Die Masseleitung und/oder die zusätzliche Leitung mit offenem Ende sind insbesondere derart ausgebildet, dass eine Totalreflexion des Hochfrequenzsignals durch die Masseleitung und/oder die zusätzlichen Leitung erfolgt.

Gemäß einer weiteren Ausführungsform umfassen die Leitungen Mikrostreifenleitungen, koplanare Leitungen, Stripline-Leitungen und/oder koaxiale Leitungen. Insbesondere bei Kopplerschaltungen mit Mikrostreifenleitungen sind die Mikrostreifenleitungen in der Regel so ausgebildet, dass sie eine möglichst große Substrathöhe nutzen, da hierdurch möglichst geringe Verluste durch die Leitung realisiert werden. Wenn ein Abstand zu einer Massefläche (Bezugsmasse) der Mikrostreifenleitung vergrößert wird, muss die Leiterbahnbreite der Mikrostreifenleitung jedoch erhöht werden, um die Impedanz gleich zu halten. Folglich wird in einem solchen Fall mehr Fläche auf dem Substrat durch die Mikrostreifenleitung beansprucht. Insbesondere bei Kopplerschaltungen, welche Mikrostreifenleitungen verwenden, besteht somit ein Bedürfnis Platz auf einer Platine zu sparen. Folglich ist kommen die Vorteile der Erfindung insbesondere bei der Verwendung von Mikrostreifenleitungen zum Tragen.

Gemäß einer weiteren Ausführungsform umfasst die erste und/oder zweite Schaltvorrichtung jeweils einen SPDT-Halbleiterschalter (SPDT für "Single Pole Double Throw", also ein Wechselschalter), ein mechanisches Schaltrelais oder eine PIN-Diode. Insbesondere ist die Sendeleistung der Antennenanordnung von der Art der Schaltvorrichtung abhängig und/oder durch diese begrenzt.

Gemäß einer weiteren Ausführungsform sind die Kopplereingänge mit einem DPDT-Schalter verbunden (DPDT für "Double Pole Double Throw", also ein doppelter Wechselschalter), welcher ausgebildet ist, den Signaleingang mit dem ersten Kopplereingang oder dem zweiten Kopplereingang zu koppeln und den jeweils anderen Kopplereingang gegen Masse kurzzuschließen. Wenn der Signaleingang mit dem ersten Kopplereingang verbunden ist, wird das Eingangssignal in dem Entkopplungsmodus an den ersten Kopplerausgang weitergeleitet und der zweite Kopplerausgang wird isoliert. Wenn hingegen der Signaleingang mit dem zweiten Kopplereingang verbunden ist, wird das Eingangssignal in dem Entkopplungsmodus an den zweiten Kopplerausgang weitergeleitet und der erste Kopplerausgang wird isoliert.

Gemäß einer weiteren Ausführungsform umfasst die Antennenanordnung ferner eine Steuerungsvorrichtung, welche ausgebildet ist, den DPDT-Schalter, die erste Schaltvorrichtung und/oder die zweite Schaltvorrichtung selektiv zu steuern. Die Steuerungsvorrichtung ist somit in der Lage, die Kopplerschaltung in die unterschiedlichen Betriebsmodi, d.h. Kopplungsmodus, Entkopplungsmodus oder Teil-Kopplungsmodus, zu versetzen. Insbesondere kann die Steuerungsvorrichtung abhängig von einem Empfangsergebnis der Antenne den Betriebsmodus der Kopplerschaltung automatisch anpassen, d.h. von einer linearen Polarisation zu einer zirkularen oder elliptischen Polarisation wechseln und umgekehrt. Ferner kann die Steuerungsvorrichtung die jeweiligen Schaltvorrichtungen abhängig von der Amplitude des Eingangssignals steuern. Bei einer hohen Amplitude des Eingangssignals kann es beispielsweise vorteilhaft sein, die Kopplerschaltung in einem Kopplungsmodus zu betreiben, da die Aufteilung des Eingangssignals und der damit einhergehende Verlust der Sendeleistung vertretbar ist, um im Gegenzug eine größere Anzahl an potenziellen Empfängern des Sendesignals der Antenne zu erreichen. Umgekehrt kann es bei einer kleinen Amplitude des Eingangssignals sinnvoll sein, die Kopplerschaltung in dem Entkopplungsmodus zu betreiben, um eine höhere Sendeleistung des Sendesignals der Antenne zu erreichen.

Ein weiterer Aspekt der Erfindung betrifft einen RFID-Reader (RFID für Radio Frequency Identification), umfassend eine Antennenanordnung der hierin erläuterten Art. Der RFID-Reader umfasst eine Auswerteeinheit, die Auslesesignale in Form von Eingangssignalen an den Signaleingang der Antennenanordnung sendet, um Funksignale an RFID-Tags zu senden, wobei die Auswerteeinheit ausgebildet ist, von RFID-Tags ausgesandte und über die Antennenanordnung empfangene Signale auszuwerten.

Die Ausführungen zur Antennenanordnung gelten für die Kopplerschaltung, den RFID-Reader und für das Verfahren entsprechend. Dies gilt insbesondere hinsichtlich Ausführungsformen und Vorteilen.

Nachfolgend werden unterschiedliche Ausführungsformen der Erfindung unter Bezugnahme auf die Zeichnungen beschrieben. Es zeigen:
- Fig. 1A und 1B: eine Kopplerschaltung in einem Kopplungsmodus und einem Entkopplungsmodus;
- Fig. 2 form;: eine Kopplerschaltung gemäß einer weiteren Ausführungsform;
- Fig. 3: eine Kopplerschaltung gemäß einer weiteren Ausführungsform;
- Fig. 4: eine Kopplerschaltung gemäß einer weiteren Ausführungsform; und
- Fig. 5: eine Antennenanordnung mit einer Kopplerschaltung.

Die Ausführungsform in Fig. 4 zeigt die erfindungsgemäße Kopplerschaltung. Die übrigen Figuren dienen dem besseren Verständnis der Erfindung, aber fallen nicht unter den Schutzumfang. Fig. 1A und 1B zeigen eine Kopplerschaltung 12 zur Verwendung in einer nicht gezeigten Antennenanordnung 80 zum Empfangen und Senden von elektromagnetischen Wellen verschiedener Polarisation, wobei die Kopplerschaltung 12 in Fig. 1A im Kopplungsmodus und in Fig. 1B im Entkopplungsmodus betrieben wird. Die Kopplerschaltung 12 umfasst einen mit einem ersten Knotenpunkt 16 verbunden ersten Kopplereingang 24, einen mit einem zweiten Knotenpunkt 18 verbundenen zweiten Kopplereingang 26, einen mit einem dritten Knotenpunkt 20 verbundenen ersten Kopplerausgang 28 und einen mit einem vierten Knotenpunkt 22 verbundenen zweiten Kopplerausgang 30. Der erste und dritte Knotenpunkt 16, 20 sind ferner über eine erste Leitung 32 miteinander elektrisch gekoppelt, wobei der zweite und vierte Knotenpunkt 18, 22 über eine dritte Leitung 36 miteinander elektrisch gekoppelt sind. Ferner sind der erste und zweite Knotenpunkt 18, 20 über eine zweite Leitung 34 mittels eines ersten SPDT-Schalters 40 elektrisch koppelbar, wobei der dritte und vierte Knotenpunkt 20, 22 über eine vierte Leitung 38 mittels eines zweiten SPDT-Schalters 42 elektrisch koppelbar sind.

Jede Leitung weist eine jeweilige Impedanz 46, 48, 50, 52 auf, wobei die Impedanzen 46, 50 der ersten Leitung 32 und der dritten Leitung 36 gleich groß sind und jeweils einen Impedanzwert von Z₁ annehmen. Ferner sind die Impedanzen 48, 52 der zweiten Leitung 34 und der vierten Leitung 38 gleich groß und nehmen jeweils einen Impedanzwert von Z₂ an. Für die Impedanzen Z₁ und Z₂ gilt die Beziehung Z₁ = 0.707*Z₂. Diese Dimensionierung der Impedanzen stellt sicher, dass die Amplitude der beiden Ausgangssignale der Kopplerausgänge 28, 30 im Wesentlichen gleich groß sind.

Jede Leitung 32, 34, 36, 38 weist ferner eine elektrische Länge auf, welche den durch die Leitung verursachten Phasenversatz des übertragenen Signals angibt. Vorliegend entspricht die elektrische Länge 54, 58 der ersten und dritten Leitung 32, 36 jeweils einer elektrischen Länge L1, welche einem Phasenversatz von 90° entspricht. Ferner entspricht die elektrische Länge 56, 60 der zweiten und vierten Leitung 34, 38 jeweils einer elektrischen Länge L2, wobei die elektrische Länge L2 sowie die elektrische Länge L_{S} des ersten und zweiten SPDT-Schalters 40, 42 derart dimensioniert sind, dass die elektrische Länge L_{2S} = L2 + L_{S} einem Phasenversatz von 90° entspricht.

Wie in 1A und 1B gezeigt, ist der SPDT-Schalter 40 an einem der ersten Leitung 32 näheren Ende der zweiten Leitung 34 in einer unmittelbaren Nähe des ersten Knotenpunkts 16 angeordnet und die zweite der SPDT-Schalter 42 ist an einem der dritten Leitung 36 näheren Ende der vierten Leitung 38 in einer unmittelbaren Nähe des vierten Knotenpunkts 22 angeordnet.

Im Kopplungsmodus, welcher in Fig. 1A dargestellt ist, befinden sich die SPDT-Schalter 40, 42 in einem Kopplungszustand, d.h. die SPDT-Schalter 40, 42 sind geschlossen, und verbinden den ersten und zweiten Knotenpunkt 16, 18 über die zweite Leitung 34 sowie den dritten und vierten Knotenpunkt 20, 22 über die vierte Leitung 38. Wenn ein Eingangssignal 44 an den ersten oder zweiten Kopplereingang 24, 26 angelegt wird, wird das Eingangssignal 44 somit geteilt, sodass am ersten und zweiten Kopplerausgang 28, 30 jeweils ein Ausgangssignal anliegt, welches eine im Vergleich zum Eingangssignal 44 reduzierte Signalleistung aufweist.

Im Folgenden wird davon ausgegangen, dass das Eingangssignal 44 an dem ersten Kopplereingang 24 angelegt wird, wobei für den Fall, dass das das Eingangssignal 44 an dem zweiten Kopplereingang 26 angelegt wird, die Funktionsweise der Kopplerschaltung 12 in entsprechender Weise gilt.

Das an dem ersten Kopplereingang 24 anliegende Eingangssignal 44 wird zum einen von dem ersten Knotenpunkt 16 über die erste Leitung 32 zu dem dritten Knotenpunkt 20 und somit an den ersten Kopplerausgang 28 geleitet, wobei das Ausgangssignal des ersten Kopplereingangs 24 in Bezug zum Eingangssignal 44 um 90° phasenversetzt sowie in seiner Amplitude verkleinert ist.

Zum anderen wird das an dem ersten Kopplereingang 24 anliegende Eingangssignal 44 über zwei unterschiedliche Pfade 43, 45 an den zweiten Kopplerausgang 30 geleitet. Über einen ersten Pfad 43, nämlich von dem ersten Knotenpunkt 16 über die zweite Leitung 34 zu dem zweiten Knotenpunkt 18 und von dem zweiten Knotenpunkt 18 über die dritte Leitung 36 zu dem vierten Knotenpunkt 22, sowie über einen zweiten Pfad 45, nämlich von dem ersten Knotenpunkt 16 über die erste Leitung 32 zu dem dritten Knotenpunkt 20 und von dem dritten Knotenpunkt 20 über die vierte Leitung 38 zu dem vierten Knotenpunkt 22, wird das Eingangssignal 44 an den zweiten Kopplerausgang 30 geleitet. Das über den ersten Pfad 43 übertragene Signal und das über den zweiten Pfad 45 übertragene Signal ist am vierten Knotenpunkt 22 in Bezug zum Eingangssignal 44 um 180° phasenversetzt bzw. in Bezug zum Ausgangssignal des ersten Kopplerausgangs 28 um 90° phasenversetzt sowie in seiner Amplitude verkleinert. Das über den ersten Pfad 43 übertragene Signal und das über den zweiten Pfad 45 übertragene Signal werden am vierten Knotenpunkt 22 zusammengeführt und addiert, sodass am zweiten Kopplerausgang 30 die Addition der beiden Signale als Ausgangssignal vorliegt. Das Ausgangssignal des zweiten Kopplerausgangs 30 weist ebenfalls einen Phasenversatz von 180° in Bezug zum Eingangssignal 44 bzw. um 90° in Bezug zum Ausgangssignal des ersten Kopplerausgangs 28 auf. Ferner entspricht die Amplitude des Ausgangssignals des zweiten Kopplerausgangs 30 der Amplitude des Ausgangssignals des ersten Kopplerausgangs 28.

Die Ausgangssignale des ersten und zweiten Kopplerausgangs 28, 30 können im Kopplungsmodus anschließend dazu verwendet werden, über Speisepunkte 92, 94, 96, 98 einer nicht gezeigten Patchantenne 64 in die Patchantenne 64 eingespeist zu werden, um eine zirkular oder elliptisch polarisierte RF-Welle zu erzeugen und auszusenden.

Im Entkopplungsmodus, welcher in Fig. 1B dargestellt ist, befinden sich die SPDT-Schalter 40, 42 in einem Entkopplungszustand, d.h. die SPDT-Schalter 40, 42 sind offen, sodass eine elektrische Verbindung zwischen dem ersten und zweiten Knotenpunkt 16, 18 über die zweite Leitung 34 sowie zwischen dem dritten und vierten Knotenpunkt 20, 22 über die vierte Leitung 38 unterbrochen ist. Wenn ein Eingangssignal 44 an den ersten oder zweiten Kopplereingang 24, 26 angelegt wird, wird das Eingangssignal 44 somit nunmehr nicht geteilt, sondern von dem ersten Knotenpunkt 16 über die erste Leitung 32 zu dem dritten Knotenpunkt 20 und somit an den ersten Kopplerausgang 28 geleitet, wobei das Ausgangssignal des ersten Kopplereingangs 28 in Bezug zum Eingangssignal 44 um 90° phasenversetzt sowie in seiner Amplitude verkleinert ist. Der zweite Kopplerausgang 30 ist somit isoliert, d.h. es wird kein Ausgangssignal über den zweiten Kopplerausgang 30 ausgegeben.

Das Ausgangssignal des ersten Kopplerausgangs 28 kann im Entkopplungsmodus dazu verwendet werden, um über Speisepunkte 92, 94, 96, 98 der nicht gezeigten Patchantenne 64 in die Patchantenne 64 eingespeist zu werden, um eine linearpolarisierte RF-Welle zu erzeugen und auszusenden.

Fig. 2 bis 4 zeigen weitere Ausführungsformen der Kopplerschaltung 12, wobei die Kopplerschaltung 12 der Einfachheit halber nur im Kopplungsmodus dargestellt wird.

Fig. 2 zeigt eine Kopplerschaltung 12, welche sich von der Kopplerschaltung 12 der Fig. 1A dahingehend unterscheidet, dass die SPDT-Schalter 40, 42 in Fig. 2 entlang der zweiten Leitung 34 bzw. der vierten Leitung 38 mittiger als in Fig. 1A angeordnet sind. Der erste SPDT-Schalter 40 ist dabei zwischen einer ersten Subleitung 66 der zweiten Leitung 34 und einer zweiten Subleitung 68 der zweiten Leitung 34 angeordnet und der zweite SPDT-Schalter 42 ist zwischen einer ersten Subleitung 70 der vierten Leitung 38 und einer zweiten Subleitung 72 der vierten Leitung 38 angeordnet.

Fig. 3 zeigt eine Kopplerschaltung 12, welche sich von der Kopplerschaltung 12 der Fig. 2 dahingehend unterscheidet, dass der erste und zweite SPDT-Schalter 40, 42 in dem Entkopplungszustand die erste Subleitung 66, 70 der zweiten bzw. vierten Leitung 34, 38 mit einer Masseleitung 74 verbinden, welcher mit Masse verbunden ist, wobei eine Impedanz 76 der Masseleitung 74 einen Impedanzwert Z_{M} aufweist.

Fig. 4 zeigt eine Kopplerschaltung 12, welche sich von der Kopplerschaltung 12 der Fig. 2 dahingehend unterscheidet, dass der erste und zweite SPDT-Schalter 40, 42 in dem Entkopplungszustand die erste Subleitung 66, 70 der zweiten bzw. vierten Leitung 34, 38 mit einer zusätzlichen Leitung mit offenem Ende 78 verbindet.

Das zusätzliche Leitungselement der Fig. 3 und 4, d.h. die Masseleitung 74 und die zusätzliche Leitung mit offenem Ende 78, kann im Entkopplungsmodus die Übertragungsdämpfung, d.h. die Isolation des zweiten Kopplerausgangs 30, optimieren, da Fehlanpassungen der Kopplerschaltung hierdurch kompensiert werden können.

Fig. 5 zeigt eine Antennenanordnung 80, insbesondere eine RFID-Antennenanordnung, mit einer Kopplerschaltung 12 zum Empfangen und Senden von RF-Wellen verschiedener Polarisation. Die Antennenanordnung 80 umfasst einen Signaleingang 82 mit einem hochfrequenten Eingangssignal 44, wobei der Signaleingang 82 mit einem DPDT-Schalter 84 verbunden ist, welcher den Signaleingang 82 mit einem ersten Kopplereingang 24 der Kopplerschaltung 12 koppelt und einen zweiten Kopplereingang 26 der Kopplerschaltung 12 mit Masse verbindet. Alternativ kann der DPDT-Schalter 84 den Signaleingang 82 auf den zweiten Kopplereingang 26 schalten und den ersten Kopplereingang 24 mit Masse verbinden, wobei hierdurch, d.h. in Abhängigkeit der Schalterstellung des DPDT-Schalters 84, beispielsweise der Polarisationswinkel und/oder die Polarisationsrichtung der RF-Welle verändert werden kann.

Die in Fig. 5 gezeigte Kopplerschaltung 12 entspricht der Kopplerschaltung 12 der Fig. 1A bzw. 1B. Wie bereits vorstehend beschrieben kann die Kopplerschaltung 12 im Kopplungsmodus oder im Entkopplungsmodus betrieben werden. In Fig. 5 wird die Kopplerschaltung 12 im Kopplungsmodus betrieben, sodass an dem ersten Kopplerausgang 28 ein Ausgangssignal an einen ersten Antennenkoppler 85 ausgegeben wird, welcher das Ausgangssignal des ersten Kopplerausgangs 28 teilt und die geteilten Signale über jeweilige Zuführleitungen 88 einem ersten Speisepunkt 92 und einem dem ersten Speisepunkt 92 gegenüberliegenden dritten Speisepunkt 96 zuführt. Ferner wird an dem zweiten Kopplerausgang 30 ein Ausgangssignal an einen zweiten Antennenkoppler 86 ausgegeben, welcher das Ausgangssignal des zweiten Kopplerausgangs 30 teilt und die geteilten Signale über jeweilige Zuführleitungen 90 einem zweiten Speisepunkt 94 und einem dem zweiten Speisepunkt 94 gegenüberliegenden vierten Speisepunkt 98 zuführt. Der Phasenversatz zwischen dem Ausgangssignal des ersten Kopplerausgangs 28 und dem Ausgangssignal des zweiten Kopplerausgangs 30 entspricht dabei 90°, während die Amplituden der beiden Signale im Wesentlichen gleich groß sind. Insbesondere sind die Zuführungsleitungen 88 des ersten und dritten Speisepunkts 92, 96 um 90° zu den Zuführungsleitungen 90 des zweiten und vierten Speisepunkts 94, 98 versetzt angeordnet, wodurch die resultierende RF-Welle zirkulär oder elliptisch polarisiert wird.

Wenn die Kopplerschaltung 12 in dem Entkopplungsmodus betrieben wird, wird das Eingangssignal 44 nicht geteilt, sondern von dem ersten Knotenpunkt 16 über die erste Leitung 32 zu dem dritten Knotenpunkt 20 und zu dem ersten Kopplerausgang 28 geleitet. Der zweite Kopplerausgang 30 ist dann isoliert, d.h. es wird kein Ausgangssignal über den zweiten Kopplerausgang 30 ausgegeben. Das Ausgangssignal des ersten Kopplerausgangs 28 wird wie bereits im Kopplungsmodus an den ersten Antennenkoppler 85 ausgegeben, welcher das Ausgangssignal des ersten Kopplerausgangs 28 teilt und die geteilten Signale über die jeweilige Zuführleitungen 88 dem ersten Speisepunkt 92 und dem dritten Speisepunkt 96 zuführt. Über den zweiten und vierten Speisepunkt 94, 98 werden keine Signale eingespeist, sodass die resultierende RF-Welle linear polarisiert wird.

### Bezugszeichenliste

- 12: Kopplerschaltung
- 14: Antennenanordnung
- 16: erster Knotenpunkt
- 18: zweiter Knotenpunkt
- 20: dritter Knotenpunkt
- 22: vierter Knotenpunkt
- 24: erster Kopplereingang
- 26: zweiter Kopplereingang
- 28: erster Kopplerausgang
- 30: zweiter Kopplerausgang
- 32: erste Leitung
- 34: zweite Leitung
- 36: dritte Leitung
- 38: vierte Leitung
- 40: erster SPDT-Schalter
- 42: zweiter SPDT-Schalter
- 43: erster Pfad
- 44: Eingangssignal
- 45: zweiter Pfad
- 46: Impedanz der ersten Leitung
- 48: Impedanz der zweiten Leitung
- 50: Impedanz der dritten Leitung
- 52: Impedanz der vierten Leitung
- 54: elektrische Länge der ersten Leitung
- 56: elektrische Länge der zweiten Leitung
- 58: elektrische Länge der dritten Leitung
- 60: elektrische Länge der vierten Leitung
- 64: Patchantenne
- 66: erste Subleitung der zweiten Leitung
- 68: zweite Subleitung der zweiten Leitung
- 70: erste Subleitung der vierten Leitung
- 72: zweite Subleitung der vierten Leitung
- 74: Masseleitung
- 76: Impedanz der Masseleitung
- 78: zusätzliche Leitung mit offenem Ende
- 79: Impedanz der zusätzlichen Leitung mit offenem Ende
- 80: Antennenanordnung
- 82: Signaleingang
- 84: DPDT-Schalter
- 85: erster Antennenkoppler
- 86: zweiter Antennenkoppler
- 88,90: Zuführleitungen
- 92: erster Speisepunkt
- 94: zweiter Speisepunkt
- 96: dritter Speisepunkt
- 98: vierter Speisepunkt

## Patentansprüche

1. Kopplerschaltung (12) zum Aussenden einer polarisierten elektromagnetischen Welle von einer Antenne, die mit Kopplerausgängen (28, 30) der Kopplerschaltung (12) verbindbar ist, wobei die Kopplerschaltung (12) die folgenden Merkmale umfasst:
einen mit einem ersten Knotenpunkt (16) verbunden ersten Kopplereingang (24);
einen mit einem zweiten Knotenpunkt (18) verbundenen zweiten Kopplereingang (26);
einen mit einem dritten Knotenpunkt (20) verbundenen ersten Kopplerausgang (28); und
einen mit einem vierten Knotenpunkt (22) verbundenen zweiten Kopplerausgang (30),
wobei der erste und dritte Knotenpunkt (16, 20) über eine erste Leitung (32) miteinander elektrisch gekoppelt sind,
wobei der zweite und vierte Knotenpunkt (18, 22) über eine dritte Leitung (36) miteinander elektrisch gekoppelt sind,
wobei der erste und zweite Knotenpunkt (16, 18) über eine zweite Leitung (34) mittels einer ersten Schaltvorrichtung (40) elektrisch koppelbar sind,
wobei der dritte und vierte Knotenpunkt (20, 22) über eine vierte Leitung (38) mittels einer zweiten Schaltvorrichtung (42) elektrisch koppelbar sind.
wobei die Kopplerschaltung über den ersten Kopplereingang (24) oder über den zweiten Kopplereingang (26) mit einem Signaleingang (82) koppelbar ist,
wobei die erste Schaltvorrichtung (40) zwischen einer ersten Subleitung (66) der zweiten Leitung (34) und einer zweiten Subleitung (68) der zweiten Leitung (34) angeordnet ist und/oder wobei die zweite Schaltvorrichtung (42) zwischen
einer ersten Subleitung (70) der vierten Leitung (38) und einer zweiten Subleitung (72) der vierten Leitung (38) angeordnet ist,
**dadurch gekennzeichnet, dass**
die erste und/oder zweite Schaltvorrichtung (40, 42) in einem Entkopplungszustand dazu ausgebildet ist, die jeweilige erste oder zweite Subleitung (66, 68, 70, 72) mit einer zusätzlichen Leitung mit offenem Ende (78) zu verbinden.

2. Kopplerschaltung (12) nach Anspruch 1,
wobei die Kopplerschaltung (12) in einem Entkopplungsmodus und in einem Kopplungsmodus betreibbar ist,
wobei die Kopplerschaltung (12) in dem Entkopplungsmodus derart ausgebildet ist, dass die erste und zweite Schaltvorrichtung in dem Entkopplungszustand betrieben werden, sodass der Signaleingang (82) nur mit dem ersten (28) oder zweiten Kopplerausgang (30) verbunden ist, wobei die Antenne in dem Entkopplungsmodus ausgebildet ist, eine linearpolarisierte elektromagnetische Welle auszusenden,
wobei die Kopplerschaltung (12) in einem Kopplungsmodus derart ausgebildet ist, dass die erste und/oder zweite Schaltvorrichtung in einem Kopplungszustand betrieben werden, sodass der Signaleingang (82) mit dem ersten (28) und zweiten Kopplerausgang (30) verbunden ist, wobei die Antenne in dem Kopplungsmodus ausgebildet ist, eine zirkularpolarisierte oder elliptisch-polarisierte elektromagnetische Welle auszusenden.

3. Kopplerschaltung (12) nach einem der vorstehenden Ansprüche,
wobei eine elektrische Länge (54) der ersten Leitung (32) im Wesentlichen einer elektrischen Länge (58) der dritten Leitung (36) entspricht, wobei die elektrische Länge (54, 58) der ersten und/oder dritten Leitung (36) jeweils einer elektrischen Länge L1 entspricht,
eine elektrische Länge (56) der zweiten Leitung (34) im Wesentlichen einer elektrischen Länge (60) der vierten Leitung (38) entspricht, wobei die elektrische Länge (56, 60) der zweiten und/oder vierten Leitung (38) jeweils einer elektrischen Länge L2 entspricht,
wobei eine elektrische Länge der ersten Schaltvorrichtung im Wesentlichen einer elektrischen Länge der zweiten Schaltvorrichtung entspricht, wobei die elektrische Länge der ersten und zweiten Schaltvorrichtung jeweils einer elektrischen Länge L_{S} entspricht,
wobei ein durch die elektrischen Längen L2 und L_{S} gemeinsam verursachter Phasenversatz L_{2S} im Wesentlichen einem ungeraden ganzzahligen Vielfachen von 90° entspricht.

4. Kopplerschaltung (12) nach einem der vorstehenden Ansprüche,
wobei die erste und dritte Leitung (32, 36) jeweils eine erste Impedanz aufweisen, wobei die zweite und vierte Leitung (34, 38) jeweils eine zweite Impedanz aufweisen, wobei die erste Impedanz und die zweite Impedanz derart ausgewählt sind, dass an dem ersten Kopplerausgang (28) und an dem zweiten Kopplerausgang (30) Ausgangssignale mit im Wesentlichen gleicher Amplitude ausgegeben werden.

5. Kopplerschaltung (12) nach Anspruch 2,
wobei die Kopplerschaltung (12) in einem Teil-Kopplungsmodus betreibbar ist, in dem die erste Schaltvorrichtung in dem Kopplungszustand und die zweite Schaltvorrichtung in dem Entkopplungszustand betrieben werden oder umgekehrt,
wobei die Antenne dazu ausgebildet ist, in dem Teil-Kopplungsmodus eine elliptisch-polarisierte elektromagnetische Welle auszusenden.

6. Kopplerschaltung (12) nach einem der vorstehenden Ansprüche, wobei die erste Schaltvorrichtung an einem der ersten Leitung (32) näheren Ende der zweiten Leitung (34) angeordnet ist und die zweite Schaltvorrichtung an einem der dritten Leitung (36) näheren Ende der vierten Leitung (38) angeordnet ist oder die erste Schaltvorrichtung an einem der dritten Leitung (36) näheren Ende der zweiten Leitung (34) angeordnet ist und die zweite Schaltvorrichtung an einem der ersten Leitung (32) näheren Ende der vierten Leitung (38) angeordnet ist.

7. Kopplerschaltung (12) nach einem der vorstehenden Ansprüche,
wobei die Leitungen Mikrostreifenleitungen, koplanare Leitungen, Stripline-Leitungen, Hohlleiter und/oder koaxiale Leitungen umfassen.

8. Kopplerschaltung (12) nach einem der vorstehenden Ansprüche,
wobei die erste und/oder zweite Schaltvorrichtung jeweils einen SPDT-Halbleiterschalter (40, 42), ein mechanisches Schaltrelais oder eine PIN-Diode umfassen.

9. Kopplerschaltung (12) nach einem der vorstehenden Ansprüche,
wobei die Kopplereingänge (24, 26) mit einem DPDT-Schalter (84) verbunden sind, welcher ausgebildet ist, den Signaleingang (82) mit dem ersten Kopplereingang (24) oder dem zweiten Kopplereingang (26) zu koppeln und den jeweils anderen Kopplereingang (26, 24) gegen Masse kurzzuschließen.

10. Kopplerschaltung (12) nach Anspruch 9, wobei der DPDT-Schalter (84), die erste Schaltvorrichtung und/oder die zweite Schaltvorrichtung ausgebildet sind, von einer Steuerungsvorrichtung selektiv gesteuert zu werden.

11. Antennenanordnung (80), insbesondere RFID-Antennenanordnung, zum Empfangen und Senden von elektromagnetischen Wellen verschiedener Polarisation, umfassend:
eine Antenne, die zumindest zwei voneinander beabstandet angeordnete Speisepunkte (92, 94, 96, 98) aufweist, wobei die Antenne ausgebildet ist, eine polarisierte elektromagnetische Welle auszusenden;
einen Signaleingang (82) für ein hochfrequentes Eingangssignal (44);
eine mit dem Signaleingang (82) gekoppelte Kopplerschaltung (12) nach einem der vorstehenden Ansprüche,
wobei der Signaleingang (82) mit dem ersten Kopplereingang (24) oder mit dem zweiten Kopplereingang (26) koppelbar ist, wobei der erste und zweite Kopplerausgang (28, 30) jeweils mit einem oder mehreren Speisepunkten (92, 94, 96, 98) der Antenne verbunden sind.

12. Verfahren zum Senden von elektromagnetischen Wellen verschiedener Polarisation, welches umfasst, dass:
ein hochfrequentes Eingangssignal (44) an eine Kopplerschaltung (12) nach einem der Ansprüche 1 bis 10 angelegt wird,
eine polarisierte elektromagnetische Welle von einer mit der Kopplerschaltung (12) verbundenen Antenne ausgesendet wird,
wobei durch Umschalten der ersten und/oder zweiten Schaltvorrichtung der Kopplerschaltung (12) die Art der Polarisation der elektromagnetischen Welle geändert wird.

## Claims

1. A coupler circuit (12) for transmitting a polarized electromagnetic wave from an antenna, which can be connected to coupler outputs (28, 30) of the coupler circuit (12), wherein the coupler circuit (12) comprises the following features:
a first coupler input (24) connected to a first node (16);
a second coupler input (26) connected to a second node (18);
a first coupler output (28) connected to a third node (20); and
a second coupler output (30) connected to a fourth node (22),
wherein the first and third node (16, 20) are electrically coupled to one another via a first line (32),
wherein the second and fourth node (18, 22) are electrically coupled to one another via a third line (36),
wherein the first and second node (16, 18) can be electrically coupled via a second line (34) by means of a first switching apparatus (40),
wherein the third and fourth node (20, 22) can be electrically coupled via a fourth line (38) by means of a second switching apparatus (42),
wherein the coupler circuit can be coupled to a signal input (82) via the first coupler input (24) or via the second coupler input (26),
wherein the first switching apparatus (40) is arranged between a first subline (66) of the second line (34) and a second subline (68) of the second line (34) and/or wherein the second switching apparatus (42) is arranged between a first subline (70) of the fourth line (38) and a second subline (72) of the fourth line (38),
**characterized in that**
the first and/or second switching apparatus (40, 42) is/are configured in a decoupling state to connect the respective first or second subline (66, 68, 70, 72) to an additional line with an open end (78).

2. A coupler circuit (12) according to claim 1,
wherein the coupler circuit (12) can be operated in a decoupling mode and in a coupling mode,
wherein the coupler circuit (12) is configured in the decoupling mode such that the first and second switching apparatus are operated in the decoupling state so that the signal input (82) is only connected to the first (28) or second coupler output (30), wherein the antenna is configured in the decoupling mode to transmit a linearly polarized electromagnetic wave, wherein the coupler circuit (12) is configured in a coupling mode such that the first and/or second switching apparatus is/are operated in a coupling state so that the signal input (82) is connected to the first (28) and second coupler output (30), wherein the antenna is configured in the coupling mode to transmit a circularly polarized or elliptically polarized electromagnetic wave.

3. A coupler circuit (12) according to one of the preceding claims,
wherein an electrical length (54) of the first line (32) substantially corresponds to an electrical length (58) of the third line (36), wherein the electrical length (54, 58) of the first and/or third line (36) corresponds to an electrical length L1 in each case,
wherein an electrical length (56) of the second line (34) substantially corresponds to an electrical length (60) of the fourth line (38), wherein the electrical length (56, 60) of the second and/or fourth line (38) corresponds to an electrical length L2 in each case,
wherein an electrical length of the first switching apparatus substantially corresponds to an electrical length of the second switching apparatus, wherein the electrical length of the first and second switching apparatus corresponds to an electrical length L_{S} in each case,
wherein a phase offset L_{2S} caused jointly by the electrical lengths L2 and L_{S} substantially corresponds to an odd integer multiple of 90°.

4. A coupler circuit (12) according to any one of the preceding claims,
wherein the first and third line (32, 36) each have a first impedance, wherein the second and fourth line (34, 38) each have a second impedance,
wherein the first impedance and the second impedance are selected such that output signals with substantially the same amplitude are output at the first coupler output (28) and the second coupler output (30).

5. A coupler circuit (12) according to claim 2,
wherein the coupler circuit (12) can be operated in a partial coupling mode in which the first switching apparatus is operated in the coupling state and the second switching apparatus is operated in the decoupling state or vice versa,
wherein the antenna is configured to transmit an elliptically polarized electromagnetic wave in the partial coupling mode.

6. A coupler circuit (12) according to any one of the preceding claims,
wherein the first switching apparatus is arranged at an end of the second line (34) that is closer to the first line (32) and the second switching apparatus is arranged at an end of the fourth line (38) that is closer to the third line (36) or the first switching apparatus is arranged at an end of the second line (34) that is closer to the third line (36) and the second switching apparatus is arranged at an end of the fourth line (38) that is closer to the first line (32).

7. A coupler circuit (12) according to any one of the preceding claims,
wherein the lines comprise microstrip lines, coplanar lines, stripline lines, waveguides and/or coaxial lines.

8. A coupler circuit (12) according to any one of the preceding claims,
wherein the first and/or second switching apparatus each comprises/comprise an SPDT semiconductor switch (40, 42), a mechanical switching relay or a PIN diode.

9. A coupler circuit (12) according to any one of the preceding claims,
wherein the coupler inputs (24, 26) are connected to a DPDT switch (84) which is configured to couple the signal input (82) to the first coupler input (24) or the second coupler input (26) and to short-circuit the respective other coupler input (26, 24) to ground.

10. A coupler circuit (12) according to claim 9,
wherein the DPDT switch (84), the first switching apparatus and/or the second switching apparatus are configured to be selectively controlled by a control apparatus.

11. An antenna arrangement (80), in particular an RFID antenna arrangement, for receiving and transmitting electromagnetic waves of different polarization, said antenna arrangement (80) comprising:
an antenna which has at least two feed points (92, 94, 96, 98) arranged spaced apart from one another, wherein the antenna is configured to transmit a polarized electromagnetic wave;
a signal input (82) for a high-frequency input signal (44);
a coupler circuit (12) according to any one of the preceding claims that is coupled to the signal input (82),
wherein the signal input (82) can be coupled to the first coupler input (24) or to the second coupler input (26), wherein the first and second coupler output (28, 30) are each connected to one or more feed points (92, 94, 96, 98) of the antenna.

12. A method for transmitting electromagnetic waves of different polarization that comprises:
a high-frequency input signal (44) being applied to a coupler circuit (12) according to any one of the claims 1 to 10,
a polarized electromagnetic wave being transmitted by an antenna connected to the coupler circuit (12),
wherein the type of polarization of the electromagnetic wave is changed by switching the first and/or second switching apparatus of the coupler circuit (12).

## Revendications

1. Circuit coupleur (12) pour émettre une onde électromagnétique polarisée à partir d'une antenne qui peut être connectée à des sorties de coupleur (28, 30) du circuit coupleur (12), le circuit coupleur (12) comprenant les éléments suivants :
une première entrée de coupleur (24) connectée à un premier nœud (16) ;
une deuxième entrée de coupleur (26) connectée à un deuxième nœud (18) ;
une première sortie de coupleur (28) connectée à un troisième nœud (20) ; et
une deuxième sortie de coupleur (30) connectée à un quatrième nœud (22), dans lequel
les premier et troisième nœuds (16, 20) sont couplés électriquement l'un à l'autre via une première ligne (32),
les deuxième et quatrième nœuds (18, 22) sont couplés électriquement l'un à l'autre via une troisième ligne (36),
les premier et deuxième nœuds (16, 18) peuvent être couplés électriquement via une deuxième ligne (34) au moyen d'un premier dispositif de commutation (40),
les troisième et quatrième nœuds (20, 22) peuvent être couplés électriquement via une quatrième ligne (38) au moyen d'un deuxième dispositif de commutation (42),
le circuit coupleur peut être couplé à une entrée de signal (82) via la première entrée de coupleur (24) ou via la deuxième entrée de coupleur (26),
le premier dispositif de commutation (40) est disposé entre une première sous-ligne (66) de la deuxième ligne (34) et une deuxième sous-ligne (68) de la deuxième ligne (34), et/ou
le deuxième dispositif de commutation (42) est disposé entre une première sous-ligne (70) de la quatrième ligne (38) et une deuxième sous-ligne (72) de la quatrième ligne (38),
**caractérisé en ce que**
dans un état de découplage, le premier et/ou le deuxième dispositif de commutation (40, 42) est conçu pour connecter la première ou la deuxième sous-ligne respective (66, 68, 70, 72) à une ligne supplémentaire à extrémité ouverte (78).

2. Circuit coupleur (12) selon la revendication 1,
dans lequel le circuit coupleur (12) peut fonctionner en mode de découplage et en mode de couplage,
en mode de découplage, le circuit coupleur (12) est conçu de telle sorte que les premier et deuxième dispositifs de commutation fonctionnent dans l'état de découplage, de sorte que l'entrée de signal (82) est connectée uniquement à la première (28) ou à la deuxième sortie de coupleur (30),
en mode de découplage, l'antenne est conçue pour émettre une onde électromagnétique à polarisation linéaire,
en mode de couplage, le circuit coupleur (12) est conçu de telle sorte que les premier et/ou deuxième dispositifs de commutation fonctionnent dans un état de couplage, de sorte que l'entrée de signal (82) est connectée à la première (28) et à la deuxième sortie de coupleur (30),
en mode de couplage, l'antenne est conçue pour émettre une onde électromagnétique à polarisation circulaire ou à polarisation elliptique.

3. Circuit coupleur (12) selon l'une des revendications précédentes,
dans lequel une longueur électrique (54) de la première ligne (32) correspond sensiblement à une longueur électrique (58) de la troisième ligne (36), la longueur électrique (54, 58) des première et/ou troisième lignes (36) correspondant chacune à une longueur électrique L1,
une longueur électrique (56) de la deuxième ligne (34) correspond sensiblement à une longueur électrique (60) de la quatrième ligne (38), la longueur électrique (56, 60) des deuxième et/ou quatrième lignes (38) correspondant chacune à une longueur électrique L2,
une longueur électrique du premier dispositif de commutation correspond sensiblement à une longueur électrique du deuxième dispositif de commutation, la longueur électrique des premier et deuxième dispositifs de commutation correspondant chacune à une longueur électrique L_{S},
un déphasage L_{2S} causé conjointement par les longueurs électriques L2 et L_{S} correspond sensiblement à un multiple entier impair de 90°.

4. Circuit coupleur (12) selon l'une des revendications précédentes,
dans lequel les première et troisième lignes (32, 36) ont chacune une première impédance,
les deuxième et quatrième lignes (34, 38) ont chacun une deuxième impédance,
la première impédance et la deuxième impédance sont choisies de telle sorte que des signaux de sortie d'amplitude sensiblement égale sont émis au niveau de la première sortie de coupleur (28) et de la deuxième sortie de coupleur (30).

5. Circuit coupleur (12) selon la revendication 2,
dans lequel le circuit coupleur (12) peut fonctionner en mode de couplage partiel dans lequel le premier dispositif de commutation fonctionne dans l'état de couplage et le deuxième dispositif de commutation fonctionne dans l'état de découplage, ou inversement,
en mode de couplage partiel, l'antenne est conçue pour émettre une onde électromagnétique à polarisation elliptique.

6. Circuit coupleur (12) selon l'une des revendications précédentes,
dans lequel le premier dispositif de commutation est disposé à une extrémité de la deuxième ligne (34) plus proche de la première ligne (32), et le deuxième dispositif de commutation est disposé à une extrémité de la quatrième ligne (38) plus proche de la troisième ligne (36), ou le premier dispositif de commutation est disposé à une extrémité de la deuxième ligne (34) plus proche de la troisième ligne (36), et le deuxième dispositif de commutation est disposé à une extrémité de la quatrième ligne (38) plus proche de la première ligne (32).

7. Circuit coupleur (12) selon l'une des revendications précédentes,
dans lequel les lignes comprennent des lignes microbandes, des lignes coplanaires, des lignes à ruban, des guides d'ondes et/ou des lignes coaxiales.

8. Circuit coupleur (12) selon l'une des revendications précédentes,
dans lequel les premier et/ou deuxième dispositifs de commutation comprennent chacun un commutateur à semi-conducteur SPDT (40, 42), un relais de commutation mécanique ou une diode PIN.

9. Circuit coupleur (12) selon l'une des revendications précédentes,
dans lequel les entrées de coupleur (24, 26) sont connectées à un commutateur DPDT (84) qui est conçu pour coupler l'entrée de signal (82) à la première entrée de coupleur (24) ou à la deuxième entrée de coupleur (26) et pour court-circuiter l'autre entrée de coupleur respective (26, 24) à la masse.

10. Circuit coupleur (12) selon la revendication 9,
dans lequel le commutateur DPDT (84), le premier dispositif de commutation et/ou le deuxième dispositif de commutation sont conçus pour être commandés sélectivement par un dispositif de commande.

11. Ensemble d'antenne (80), en particulier ensemble d'antenne RFID, pour recevoir et émettre des ondes électromagnétiques de polarisations différentes, comprenant :
une antenne qui présente au moins deux points d'alimentation (92, 94, 96, 98) espacés l'un de l'autre, l'antenne étant conçue pour émettre une onde électromagnétique polarisée ;
une entrée de signal (82) pour un signal d'entrée haute fréquence (44) ;
un circuit coupleur (12) selon l'une des revendications précédentes, couplé à l'entrée de signal (82),
l'entrée de signal (82) pouvant être couplée à la première entrée de coupleur (24) ou à la deuxième entrée de coupleur (26),
les première et deuxième sorties de coupleur (28, 30) étant chacune connectées à un ou plusieurs points d'alimentation (92, 94, 96, 98) de l'antenne.

12. Procédé d'émission d'ondes électromagnétiques de polarisations différentes, consistant à :
appliquer un signal d'entrée haute fréquence (44) à un circuit coupleur (12) selon l'une des revendications 1 à 10,
émettre une onde électromagnétique polarisée à partir d'une antenne connectée au circuit coupleur (12),
le type de polarisation de l'onde électromagnétique étant modifié par commutation du premier et/ou du deuxième dispositif de commutation du circuit coupleur (12).
